# EUROPÄISCHE PATENTSCHRIFT

(11) **EP 3 859 210 B1**
(45) Veröffentlichungstag und Bekanntmachung des Hinweises auf die Patenterteilung: **29.06.2022**
(21) Anmeldenummer: 21153150.4
(22) Anmeldetag: 25.01.2021
(51) Int. Cl.: F23N 1/02, F23N 5/12

(54) **VERFAHREN ZUR OPTIMIERUNG EINES TOLERANZBEREICHS EINER REGELUNGSKENNLINIE EINER ELEKTRONISCHEN GEMISCHREGELUNG BEI EINEM GASHEIZGERÄT**
METHOD FOR OPTIMIZING A TOLERANCE RANGE OF A CONTROL CHARACTERISTIC OF AN ELECTRONIC MIXTURE CONTROL IN A GAS HEATER
PROCÉDÉ D'OPTIMISATION D'UNE PLAGE DE TOLÉRANCE D'UNE COURBE CARACTÉRISTIQUE D'UNE RÉGULATION DE MÉLANGE ÉLECTRONIQUE DANS UN APPAREIL DE CHAUFFAGE À GAZ

(30) Priorität: 29.01.2020 DE 102020102117
(43) Veröffentlichungstag der Anmeldung: 04.08.2021
(73) Patentinhaber: ebm-papst Landshut GmbH, 84030 Landshut (DE)
(72) Erfinder: Henrich, Hartmut, 49076 Osnabrück (DE); Wald, Stephan, 48341 Altenberge (DE); Hermann, Jens, 84034 Landshut (DE)
(74) Vertreter: Staeger & Sperling Partnerschaftsgesellschaft mbB

(56) Entgegenhaltungen:
- EP-A2- 0 806 610
- DE-A1-102010 046 954
- DE-A1-102010 055 567

## Beschreibung

Die Erfindung betrifft ein Verfahren zur Optimierung eines Toleranzbereichs einer Regelungskennlinie einer elektronischen Gemischregelung unter Nutzung einer Ionisationsstromregelung bei einem Gasheizgerät.

Aus dem Stand der Technik sind elektronische Gemischregelungen für Gasheizgeräte basierend auf dem Verbrennungsergebnis, beispielsweise einem lonisationssignal oder einem Kohlenmonoxidwert im Abgas, bekannt. Alternativ sind Gemischregelungen bekannt, welche die Ausgangsstoffe der Gemischbildung (Gas, Brenngas) erfassen und diese für die Gemischregelung nutzen. Bei allen eingesetzten Verfahren ist für den Einsatz an Gasheizgeräten eine Fehlersicherheit der Gemischbildung erforderlich, damit aufgrund einer schlechten oder falschen Gemischbildung keine gefährlichen Zustände, wie z.B. eine überhöhte Kohlenmonoxidbildung, auftreten können. Aus dem Stand der Technik sind dafür Toleranzbereichsüberwachungen zwischen den Aktoren, d.h. z.B. dem Gebläse oder dem Brenngasstellglied vorgesehen. Diese haben jedoch den Nachteil, dass sie einen großen Arbeitsbereich der Aktoren (Brenngasstellglied, Gebläse) abdecken müssen und daher vergleichsweise große Toleranzbereiche um die Regelungskennlinie gewährleistet sein müssen. Sie bieten damit nur eine eingeschränkte Sicherheit.

Ein weiterer Aspekt ist, dass die Regelungskennlinien im Kennfeld sich bei verschiedenen Gasarten, z.B. Flüssiggas oder Erdgas, deutlich unterscheiden. Ein Toleranzbereich um die Regelungskennlinien, der für verschiedene Gasarten Anwendung findet, muss entsprechend breit um alle Regelungskennlinien ausgelegt werden. Bei einer Plausibilisierungsprüfung von Sensorwerten werden dann konforme Ergebnisse geliefert, obwohl eine deutliche Abweichung von der eigentlichen Regelungskennlinie vorliegt, da z.B. eine andere Gasart zum Einsatz kommt. Ein gattungsgemäßes Verfahren ist in EP 0 806 610 A2 offenbart.

Der Erfindung liegt deshalb die Aufgabe zugrunde, ein Verfahren bereitzustellen, mit dem ein Toleranzbereich um die Regelungskennlinie enger gefasst und somit die Sicherheit des Gasheizgeräts vergrößert werden kann. Diese Aufgabe wird durch die Merkmalskombination gemäß Patentanspruch 1 gelöst.

Erfindungsgemäß wird ein Verfahren zur Optimierung eines Toleranzbereichs einer Regelungskennlinie einer elektronischen Gemischregelung von Gas und einem bestimmten Brenngas unter Nutzung einer lonisationsstromregelung bei einem Gasheizgerät mit einem Brenner und einem Gebläse vorgeschlagen. Dabei werden eine dem Brenner zugeführte Gasmenge des Gases über das Gebläse und eine Brenngasmenge durch ein elektronisch gesteuertes Brenngasstellglied über ein Steuergerät geregelt. Das Verfahren umfasst die Schritte einer kurzzeitigen, d.h. zeitlich begrenzten Erhöhung der Brenngasmenge zur Anfettung eines dem Brenner zugeführten Brenngas-Gasgemisches während eines beliebigen Betriebspunktes des Heizgerätes, bis ein an einer Brennerflamme des Brenners erfasstes lonisationssignal ein Maximum aufweist. Bei dem Maximum des lonisationssignals ist die Luftzahl des Brenngas-Gasgemisches gleich 1,0 (Lambdawert). Aus dem Maximum des lonisationssignals wird anschließend ein lonisationssignal-Sollwert für das bestimmte Brenngas, beispielsweise Flüssiggas oder Erdgas, errechnet. Dieser Lambdawert ist häufig mit einem Gasüberschuss (Luftüberschuss), insbesondere bei 1,3 festgelegt. Danach erfolgt die Anpassung des Brenngas-Gasgemisches bis zum Erreichen des errechneten lonisationssignal-Sollwerts über das oder die Stellglieder (Brenngasstellglied, Gebläse). Bei Erreichen des lonisationssignal-Sollwerts erfolgt eine Zuordnung der Gebläsedrehzahl des Gebläses zu der Stellung des Brenngasstellglieds und die Ermittlung der Regelungskennlinie in einem Kennfeld gebildet aus der Gebläsedrehzahl und der Stellung des Brenngasstellglieds. Um die ermittelte Regelungskennlinie bei dem bestimmten Brenngas wird der gewünschte Toleranzbereich festgelegt.

Nachdem über die Erfassung der stöchiometrischen Verbrennung bei dem Maximum des lonisationssignals und anschließende Errechnung des lonisationssignal-Sollwerts die Gasart bestimmt ist, kann der Toleranzbereich um eine einzige, eindeutig definierte Regelungskennlinie festgelegt und mithin deutlich kleiner ausgelegt werden. Der Toleranzbereich wird um mindestens 50% enger im Bereich der maximalen Gebläsedrehzahl gegenüber einem Toleranzbereich, der mindestens zwei Gasarten berücksichtigt.

Der Betrieb außerhalb des Toleranzbereichs kann ein Abschaltsignal auslösen, welches zum Abschalten des Gasheizgerätes führt. Alternativ kann die Kalibrierung erneut erfolgen, d.h. die Verfahrensschritte beginnend mit der Anfettung werden erneut durchgeführt und eine wieder neue Regelungskennlinie wird festgelegt. Der Toleranzbereich dient zudem zur Plausibilisierungskontrolle zwischen der Steuerung des Gebläses und des Brenngasstellglieds und den tatsächlich erfassten lonisationssignalen zur Überprüfung der Verbrennung. Auch können etwaige genutzte Sensoren, beispielsweise ein Brenngasmengensensor, ein Gasmengensensor und/oder ein Gasgemischsensor hinsichtlich ihrer gemessenen Sensorwerte plausibilisiert werden.

Bei dem Verfahren ist zudem vorteilhaft, dass die Optimierung des Toleranzbereichs dynamisch unmittelbar in Abhängigkeit der ermittelten Gasart im laufenden Betrieb des Gasheizgeräts erfolgt. Als "dynamisch" wird dabei die Möglichkeit definiert, dass nicht mit einer festgelegten Regelungskennlinie geregelt wird, sondern auf neue Situationen durch die Kalibrierung anpassbare Regelungskennlinie reagiert wird und ein hierzu optimierter Toleranzbereich festlegbar ist.

Bei dem Verfahren ist als Ausführungsvarianten vorgesehen, dass das Anpassen des Brenngas-Gasgemisches bis zum Erreichen des lonisationssignal-Sollwerts vorzugsweise durch eine Anpassung der Brenngasmenge über das Brenngasstellglied oder alternativ eine Anpassung der Gasmenge über das Gebläse erfolgt. Dabei wird entweder das Brenngasstellglied und mithin seine Öffnungsstellung variiert oder die Gebläsedrehzahl verändert.

Das Brenngas-Gasgemisch ist vorzugsweise ein Brenngas-Luftgemisch. Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: eine Darstellung eines Gasheizgeräteaufbaus zur Verwendung des Verfahrens;
- Fig. 2: ein Diagramm mit Regelungskennlinien und einem Toleranzbereich gemäß dem Stand der Technik,
- Fig. 3: ein Diagramm zur Darstellung des lonisationssignals;
- Fig. 4: ein Diagramm mit einem optimierten Toleranzbereich gemäß dem erfindungsgemäßen Verfahren.

In Figur 1 ist der schematische Aufbau eines Gasheizgerätes 200 zur Durchführung des Verfahrens dargestellt. In der nachfolgenden Figurenbeschreibung wird als Gas stets Luft angenommen, auch wenn theoretisch auch andere Gase verwendet werden können.

Über das Steuergerät 9 werden das als Vormischgebläse ausgebildete Gebläse 5 und insbesondere die Gebläsedrehzahl zur Zuführung einer steuerbaren Menge an Luft b und das über einen Schrittmotor M angetriebene Brenngasstellglied bzw. Gasventil 2 zur Zuführung einer steuerbaren Menge an Brenngas c geregelt, um das Brenngas-Luftgemisch e in einem bestimmten Brenngas-Luftgemisch-Verhältnis zu erzeugen.

Das Brenngas wird dem Gebläse 5 über eine Gasdüse 4 in der Gasleitung zugeführt, wobei in der Gasleitung dem Brenngasstellglied 2 vorgeschaltet ein Gassicherheitsventil 1angeordnet ist. Der Gaseingangsdruck d wird auf den Gasregeldruck angepasst. Am Gebläseausgang ist in der gezeigten Ausführung eine optionale Rückschlagklappe 6 vorgesehen. Daran schließt sich der Brenner 28 mit einer in der Brennerflamme angeordneten Ionisationselektrode 7 an, mit der eine Flamme am Brenner 28 detektiert und ein entsprechendes lonisationssignal an das Steuergerät 9 übermittelt wird. Um den Brenner 28 ist ein Wärmetauscher angeordnet. In Strömungsrichtung fortgesetzt folgt das Abgassystem mit der Abgasklappe 8. Im Abgassystem herrscht der Abgasdruck f. Die Regelung der durch das Gasstellglied 2 strömende Brenngasmenge sowie der Gebläsedrehzahl und mithin der Luftzahl erfolgt über das Steuergerät 9, in dem entsprechende Regelungskennlinien hinterlegt und abspeicherbar sind. Die entsprechenden Signalleitungen zu dem und von dem Steuergerät 9 sind mit Pfeilen gekennzeichnet.

Figur 2 zeigt zur Veranschaulichung ein Diagramm 30 einer Öffnungsstellung 32 des Brenngasstellglieds 2 gegenüber der Gebläsedrehzahl 31 mit Regelungskennlinien 36, 37 für die Gasarten Flüssiggas und Erdgas und einem Toleranzbereich 38, 39 bei hohen Gebläsedrehzahlen 34 und geringen Gebläsedrehzahlen 35 gemäß dem Stand der Technik. Der Toleranzbereich ist über die punktgestrichelte Linien gekennzeichnet und überstreckt beide Gasarten. Somit ist die durch den Toleranzbereich eingeschlossene Fläche vergleichsweise groß und die damit einhergehende Sicherheit zur Plausibilisierung gering.

Bezugnehmend auf die Figuren 3 und 4 sind für das erfindungsgemäße Verfahren genutzte Diagramme dargestellt. Zur Optimierung des Toleranzbereichs, d.h. praktisch die Verkleinerung der im Diagramm 40 gemäß Figur 4 eingeschlossenen Fläche der die Regelungskennlinie 48 umgebenden gestrichelten Toleranzbandlinien wird unter Nutzung der lonisationselektrode 7 der lonisationsstromregelung die Brenngasmenge zur Anfettung des dem Brenner 28 zugeführten Brenngas-Luftgemisches e während eines Betriebspunktes des Gasheizgerätes 200 erhöht, bis das lonisationssignal Io-Signal ein Maximum Io-max aufweist, wie es in Figur 3 dargestellt ist. Von diesem Wert ausgehend wird der lonisationssignal-Sollwert lo-soll für das bestimmte Brenngas errechnet. In der gezeigten Ausführung ist der beispielhaft errechnete Lambdawert 1,3. Das lonisationssignal wird dadurch von dem bisherigen Signalwert Io-alt auf den errechneten Signalwert Io-neu geändert und das Brenngas-Luftgemisch bis zum Erreichen des lonisationssignal-Sollwerts lo-Soll angepasst. Der Wert von 1,3 ist bevorzugt, gleichwohl exemplarisch. Bei Erreichen des lonisationssignal-Sollwerts Io-Soll wird die Gebläsedrehzahl 43 des Gebläses 5 zu einer Stellung 48 des Brenngasstellglieds 4 zugeordnet. Hieraus wird die Regelungskennlinie 49 in dem Kennfeld des Diagramms 40 ermittelt und der Toleranzbereich 46, 47 um die ermittelte Regelungskennlinie 49 für das ermittelte Brenngas festgelegt. Gut zu erkennen ist die Verkleinerung, d.h. Optimierung des Toleranzbereichs 46 insbesondere bei hohen Gebläsedrehzahlen 44, jedoch auch im Bereich geringere Drehzahlen 45 ist der Toleranzbereich 47 kleiner als derjenige Toleranzbereich 39 gemäß Figur 2. Im Ergebnis ist der gesamte Toleranzbereich der gestrichelten Linie deutlich geringer ist als derjenige der für ein Verfahren mit unbestimmter Gasart vorzusehen ist, wie es in Figur 2 gezeigt ist. Die punktgestrichelte Linie aus Figur 2 ist zur Veranschaulichung auch in Figur 4 eingetragen. Die Breite des Toleranzbereichs um die Regelungskennlinie 49 wird bedarfsgerecht festgelegt. Diese Art der Kalibrierung der Regelungskennlinie und Festlegung des Toleranzbereichs erfolgt dynamisch und insbesondere bei Verlassen des Toleranzbereichs zur Festlegung einer neuen Regelungskennlinie.

## Patentansprüche

1. Verfahren zur Optimierung eines Toleranzbereichs einer Regelungskennlinie einer elektronischen Gemischregelung von Gas und einem bestimmten Brenngas unter Nutzung einer Ionisationsstromregelung bei einem Gasheizgerät (200) mit einem Brenner (28) und einem Gebläse (5), wobei eine dem Brenner (28) zugeführte Gasmenge des Gases über das Gebläse (5) und eine Brenngasmenge durch ein elektronisch gesteuertes Brenngasstellglied (2) über eine Steuergerät (9) geregelt werden, umfassend die Schritte:
- zeitlich begrenzte Erhöhung der Brenngasmenge zur Anfettung eines dem Brenner (28) zugeführten Brenngas-Gasgemisches während eines Betriebspunktes des Gasheizgerätes (200), bis ein an einer Brennerflamme des Brenners (28) erfasstes lonisationssignal (lo-Signal) ein Maximum (Io-max) aufweist,
- Errechnen eines lonisationssignal-Sollwerts (Io-Soll) für das bestimmte Brenngas,
- Anpassen des Brenngas-Gasgemisches bis zum Erreichen des Ionisationssignal-Sollwerts (Io-Soll),
- Zuordnen einer Gebläsedrehzahl des Gebläses zu einer Stellung des Brenngasstellglieds bei Erreichen des lonisationssignal-Sollwerts (Io-Soll),
**gekennzeichnet durch** die Schritte:
- Ermittlung der Regelungskennlinie in einem Kennfeld gebildet aus der Gebläsedrehzahl und der Stellung des Brenngasstellglieds,
- Festlegen des Toleranzbereichs um die ermittelte Regelungskennlinie bei dem bestimmten Brenngas.

2. Verfahren nach Anspruch 1, wobei die Optimierung des Toleranzbereichs dynamisch unmittelbar in Abhängigkeit des bestimmten Brenngases im laufenden Betrieb des Gasheizgeräts (200) erfolgt.

3. Verfahren nach Anspruch 1 oder 2, wobei das Anpassen des Brenngas-Gasgemisches bis zum Erreichen des lonisationssignal-Sollwerts (Io-Soll) durch eine Anpassung der Brenngasmenge über das Brenngasstellglied oder eine Anpassung der Gasmenge über das Gebläse (5) erfolgt.

4. Verfahren nach einem der vorigen Ansprüche, wobei dasBrenngas-Gasgemisch ein Brenngas-Luftgemisch (e) ist.

5. Verfahren nach einem der vorigen Ansprüche, wobei der Toleranzbereich um die Stellung des Brenngasstellglieds oder um die Gebläsedrehzahl gelegt wird.

## Claims

1. A method for optimizing a tolerance range of a control characteristic of an electronic mixture control for gas and a specific fuel gas using an ionization current control in a gas heater (200) having a burner (28) and a blower (5), wherein a quantity of the gas supplied to the burner (28) via the blower (5) and a quantity of fuel gas are regulated by means of an electronically controlled fuel gas actuator (2) via a control unit (9), comprising the steps:
- effecting a temporary increase in the quantity of fuel gas in order to enrich a fuel gas/gas mixture supplied to the burner (28) during an operating point of the gas heater (200) until an ionization signal (Io signal) detected on a burner flame of the burner (28) reaches a maximum (Io-max),
- calculating an ionization signal target value (Io target) for the specific fuel gas,
- adjusting the fuel gas/gas mixture until the ionization signal target value (Io target) is reached,
- assigning a fan speed of the fan to a position of the fuel gas actuator when the ionization signal target value (Io target) is reached,
**characterized by** the steps:
- determining the control characteristic on a characteristic map formed from the fan speed and the position of the fuel gas actuator,
- setting the tolerance range around the determined control characteristic for the specific combustible gas.

2. The method as set forth in claim 1, wherein the optimization of the tolerance range takes place dynamically and directly as a function of the specific fuel gas during ongoing operation of the gas heater (200).

3. The method as set forth in claim 1 or 2, wherein the fuel gas/gas mixture is adjusted until the ionization signal target value (Io target) is reached by adjusting the fuel gas quantity via the fuel gas actuator or by adjusting the gas quantity via the blower (5).

4. The method as set forth in one of the preceding claims, wherein the combustible fuel gas/gas mixture is a combustible fuel gas/air mixture (e).

5. The method as set forth in one of the preceding claims, wherein the tolerance range is set around the position of the combustion gas actuator or around the blower speed.

## Revendications

1. Procédé d'optimisation d'une plage de tolérance d'une courbe caractéristique de régulation d'un correcteur de mélange électronique d'un gaz et d'un gaz combustible déterminé en utilisant une régulation de courant d'ionisation sur un appareil de chauffage à gaz (200) comprenant un brûleur (28) et une soufflante (5), dans lequel une quantité de gaz du gaz, amenée au brûleur (28) par l'intermédiaire de la soufflante (5), et une quantité de gaz combustible sont régulées par un actionneur de gaz combustible à commande électronique (2) par l'intermédiaire d'un appareil de commande (9), comprenant les étapes consistant à :
- augmenter de manière limitée dans le temps la quantité de gaz combustible pour enrichir un mélange gaz combustible/gaz amené au brûleur (28) pendant un point de fonctionnement de l'appareil de chauffage à gaz (200) jusqu'à ce qu'un signal d'ionisation (lo-Signal) détecté au niveau d'une flamme de brûleur du brûleur (28) présente un maximum (Io-max),
- calculer une valeur de consigne de signal d'ionisation (Io-Soll) pour le gaz combustible déterminé,
- adapter le mélange de gaz combustible/gaz jusqu'à ce que la valeur de consigne de signal d'ionisation (Io-Soll) soit atteinte,
- attribuer une vitesse de rotation de soufflante de la soufflante à une position de l'actionneur de gaz combustible lorsque la valeur de consigne de signal d'ionisation (Io-Soll) est atteinte,
**caractérisé par** les étapes consistant à :
- établir la courbe caractéristique de régulation sur un diagramme caractéristique formé à partir de la vitesse de rotation de soufflante et de la position de l'actionneur de gaz combustible,
- fixer la plage de tolérance autour de la courbe caractéristique de régulation établie pour le gaz combustible déterminé.

2. Procédé selon la revendication 1, dans lequel l'optimisation de la plage de tolérance est effectuée de manière dynamique directement en fonction du gaz combustible déterminé en cours de fonctionnement de l'appareil de chauffage à gaz (200).

3. Procédé selon la revendication 1 ou 2, dans lequel l'adaptation du mélange gaz combustible/gaz est effectuée jusqu'à ce que la valeur de consigne de signal d'ionisation (Io-Soll) soit atteinte par une adaptation de la quantité de gaz combustible par l'intermédiaire de l'actionneur de gaz combustible ou par une adaptation de la quantité de gaz par l'intermédiaire de la soufflante (5).

4. Procédé selon l'une quelconque des revendications précédentes, dans lequel le mélange gaz combustible/gaz est un mélange gaz combustible/air (e).

5. Procédé selon l'une quelconque des revendications précédentes, dans lequel la plage de tolérance est placée autour de la position de l'actionneur de gaz combustible ou autour de la vitesse de rotation de soufflante.
